# EUROPÄISCHE PATENTSCHRIFT

(11) **EP 0 683 704 B1**
(45) Veröffentlichungstag und Bekanntmachung des Hinweises auf die Patenterteilung: **27.12.1996**
(21) Anmeldenummer: 94906920.7
(22) Anmeldetag: 08.02.1994
(51) Int. Cl.: B21C 47/00, B21B 37/54

(54) **AUFWICKELHASPEL FÜR BÄNDER, MIT EINEM INSBESONDERE EIN ÜBERSETZUNGSGETRIEBE AUFWEISENDEN ELEKTROMOTORISCHEN ANTRIEB**
TAPE TAKE-UP REEL WITH AN ELECTRIC MOTOR DRIVE, ESPECIALLY ONE WITH A SPEED-TRANSFORMING TRANSMISSION
BOBINOIR POUR BANDES COMPORTANT UN ENTRAINEMENT PAR MOTEUR ELECTRIQUE POSSEDANT NOTAMMENT UN REDUCTEUR

(30) Priorität: 09.02.1993 DE 4303721
(43) Veröffentlichungstag der Anmeldung: 29.11.1995
(73) Patentinhaber: SUNDWIGER EISENHÜTTE MASCHINENFABRIK GmbH & CO., D-58675 Hemer (DE)
(72) Erfinder: BERGER, Bernd, D-41564 Kaarst (DE)
(74) Vertreter: Cohausz & Florack
(86) Internationale Anmeldenummer: EP9400351
(87) Internationale Veröffentlichungsnummer: WO9417933

(56) Entgegenhaltungen:
- PATENT ABSTRACTS OF JAPAN vol. 12, no. 392 (M-755)(3239) 19. Oktober 1988 & JP,A,63 140 724 (SUMITOMO METAL IND.) 13. Juni 1988
- PATENT ABSTRACTS OF JAPAN vol. 14, no. 42 (M-925)(3985) 25. Januar 1990 & JP,A,01 273 612 (NIPPON STEEL CORP) 1. November 1989

## Beschreibung

Die Erfindung betrifft eine Aufwickelhaspel für Bänder mit einem insbesondere ein Übersetzungsgetriebe aufweisenden elektromotorischen Antrieb, der durch eine Steuer- und Regeleinrichtung auf verschiedene Wickelgeschwindigkeiten schaltbar ist, wobei das Aufwickeln in der Anfangsphase mit bis zu einer vorgegebenen maximalen Bandgeschwindigkeit zunehmender Bandgeschwindigkeit und danach mit einer vorgegebenen Bandgeschwindigkeit erfolgt.

Das Aufwickeln von Bändern, die z.B. aus Walzwerken kommen, auf Aufwickelhaspeln erfolgt in Abhängigkeit von der Dicke der Bänder mit unterschiedlichen Bandzügen (Zugkräften) und unterschiedlicher Geschwindigkeit. Während dicke Bänder mit großen Bandzügen und kleinen Geschwindigkeiten aufgewickelt werden, werden dünne Bänder mit kleinen Bandzügen und großen Geschwindigkeiten aufgewickelt. Unter diesen Wickelbedingungen lassen sich sowohl dicke Bänder als auch dünne Bänder zu ausreichend festen Coils in angemessenen Wickelzeiten wickeln. Die verschiedenen Geschwindigkeiten und Bandzüge für die dicken und dünnen Bänder lassen sich bei gleicher Antriebsleistung durch Umschalten des Übersetzungsgetriebes auf verschiedene Übersetzungsverhältnisse erreichen.

Um die Leistungsfähigkeit des elektromotorischen Antriebes weitgehend auszunutzen, könnte der elektromotorische Antrieb von Aufwickelhaspeln für Reversierwalzwerke für Bänder, bei denen das Band in mehreren Walzdurchgängen immer dünner wird, mit einem auf eine oder mehrere Übersetzungsstufen umschaltbaren Übersetzungsgetriebe ausgerüstet sein, das nach jedem oder mehreren Walzdurchgängen auf eine höhere Übersetzung umgeschaltet werden kann. Das hätte jedoch neben dem erforderlichen Zeitaufwand den Nachteil, daß für die Umschaltung das Getriebe vom Bandzug entlastet werden müßte. Diese Entlastung würde leicht zum Aufspulen des Coils führen. Deshalb ist es in der Praxis üblich, für solche Anwendungsfälle Getriebe mit nur einer Übersetzung einzusetzen.

Um eine Aufwickelhaspel der eingangs genannten Art für verschieden dicke Bänder einsetzen zu können, muß deshalb der elektromotorische Antrieb einerseits für den maximalen Bandzug und andererseits für die maximale Drehzahl ausgelegt sein. Das hat zur Folge, daß für viele Anwendungsfälle der zur Verfügung stehende elektromotorische Antrieb überdimensioniert ist.

Um dabei zu möglichst kurzen Wickelzeiten zu kommen, wird das Übersetzungsverhältnis des Getriebes so klein gewählt, daß schon bei kleinstem Wickeldurchmesser die maximale Wickelgeschwindigkeit erreicht wird. Während bei einem elektromotorischen Antrieb mit Schaltgetriebe die Erhöhung des Momentes an der Wickeltrommel durch Umschaltung des Getriebes auf eine geringere Übersetzung erfolgt, muß bei einem Aufwickelhaspel ohne umschaltbares Getriebe das große Moment durch den Antriebsmotor zur Verfügung gestellt werden. Das bedeutet, daß der Motor und seine Speisung entsprechend groß ausgelegt sein müssen. Die damit bei einem großen Reversierwalzwerk verbundenen Mehrkosten können 2 bis 3 Millionen DM betragen.

Bei einer bekannten Aufwickelhaspel der eingangs genannten Art (JP-A-63 140 724) erfolgt das Aufwickeln in zwei Phasen mit verschiedenen Geschwindigkeiten. Der Stand der Technik enthält aber auch keine Angaben darüber, nach welchen Kriterien die Geschwindigkeit in der Anfangsphase erhöht wird, und nach welchen Kriterien der Bandzug eingestellt werden soll. Sobald die vorgegebene maximale Bandgeschwindigkeit erreicht ist, erfolgt eine Umstellung der Steuerung und Regelung von der Bandzugspannung auf die Drehzahl der Antriebsmotore. Dabei erfolgt die Steuerung in Abhängigkeit von dem zu erreichenden maximalen Durchmesser des aufgewickelten Coils und dem aktuellen Wickeldurchmesser. Der bei dieser Art des Aufwickelns erforderliche apparative Aufwand ist groß.

Der Erfindung liegt die Aufgabe zugrunde, eine Aufwickelhaspel der eingangs genannten Art insbesondere für Reversierwalzanlagen zu schaffen, die mit geringem anlagetechnischem Aufwand kurze Wickelzeiten ermöglicht.

Diese Aufgabe wird bei einer Aufwickelhaspel für Bänder der eingangs genannten Art dadurch gelöst, daß das Aufwickeln in der Anfangsphase als auch danach mit konstantem Bandzug erfolgt, wobei in der Anfangsphase die Haspeldrehzahl und danach die erreichte maximale Bandgeschwindigkeit konstant gehalten werden.

Die unterschiedliche Betriebsweise des Aufwickelhaspels in der Anfangsphase und danach ermöglichen es, auf Kosten einer nur äußerst geringfügig längeren Wickelzeit einen elektromotorischen Antrieb einzusetzen, der bei Direktantrieb nicht mit der von dem Walzwerk her maximal möglichen Drehzahl betrieben wird oder der bei Einsatz eines Übersetzungsgetriebes mit einer größeren Getriebeübersetzung betrieben werden kann. Bei einem elektromotorischen Antrieb mit Übersetzungsgetriebe verringert sich das erforderliche Moment des Motors entsprechend. In jedem Fall bedeutet es erheblich geringere Kosten für den elektromotorischen Antrieb.

Nach einer ersten Ausgestaltung der Erfindung wird das Aufwickeln mit konstanter Haspeldrehzahl bis zu einem Coildurchmesser ${\text{D}}_{\text{V}} {\text{=1,2 D}}_{\text{I}} {\text{- 2,0 D}}_{\text{I}}$ mit D_{I} als Coildurchmesser am Anfang des Aufwickelns durchgeführt.

Im folgenden wird ein Ausführungsbeispiel der Erfindung anhand einer Zeichnung näher erläutert. Im einzelnen zeigen:
- Fig. 1: eine Reversierwalzanlage für Bänder mit zwei Aufwickelhaspeln in schematischer Darstellung,
- Fig. 2: ein Diagramm für die relative Bandgeschwindigkeit in Abhängigkeit von der aufzuwickelnden relativen Bandlänge und der relativen Aufwickelzeit und
- Fig. 3: ein Diagramm für das Antriebsmomentenverhältnis und den Zeitanstieg in Abhängigkeit vom relativen Coildurchmesser.

Bei einem Reversierwalzwerk W sind zwei gleichartige Aufwickelhaspel mit einer Haspeltrommel HT₁, HT₂ und einem elektromotorischen Antrieb A₁, A₂ vorgesehen. In mehreren Walzdurchgängen wird das zu walzende Band B von der Haspeltrommel HT₁ ab- und auf die Haspeltrommel HT₂ aufgewickelt und umgekehrt. Während eines jeden Wickelvorgangs wird die Kraft des Bandzuges konstant gehalten, während in Abhängigkeit vom Durchmesser des Coils C₁, C₂, und zwar beim Durchmesser D_{V}, der größer als der kleinste Innendurchmesser D_{I} (= Durchmesser der Haspeltrommel HT₂) und kleiner als der Außendurchmesser D_{A} des fertigen Coils ist, von zunächst konstanter Drehzahl n der Haspeltrommel HT₁, HT₂ auf konstante Wickelgeschwindigkeit V des Bandes B umgeschaltet wird. Dafür ist eine Steuer- und Regeleinrichtung ST vorgesehen, die als Betriebsparameter die Drehzahl n der aufwickelnden Haspeltrommel HT₂, den Durchmesser D des Coils C₂ und die Geschwindigkeit V des Bandes B und den Bandzug F erhält.

Wie bereits ausgeführt, ist bei der Erfindung vorgesehen, das Aufwickeln so zu steuern, daß bei kleinem Coildurchmesser D < Dᵥ zunächst mit konstanter Drehzahl n der Haspeltrommel HT₂ gewickelt wird. Mit ansteigendem Coildurchmesser D steigt die Bandgeschwindigkeit V an. Die Bandgeschwindigkeit beträgt dann ${\text{V = V}}_{\text{max}} {\text{. D/D}}_{\text{V}}$. Bei einem Coildurchmesser D_{V} wird die maximale Anlagengeschwindigkeit Vₘₐₓ erreicht, die durch das Walzwerk W bestimmt ist. Für Coildurchmesser D > D_{V} wird die Aufwickelhaspel HT₂ mit konstanter Bandgeschwindigkeit und damit auch mit veränderlicher Drehzahl n betrieben. Die Drehzahl beträgt dann${\text{n = n}}_{\text{max}} {\text{. D}}_{\text{V}} \text{/D.}$

In welcher Weise die Geschwindigkeit V mit der Wickelzeit und damit auch mit der gewickelten Bandlänge für verschiedene Durchmesserverhältnisse D_{I}/D_{V} der Haspeltrommel HT₂ und des Coils C₂ ansteigt, zeigt das Diagramm der Fig.2. Dem Diagramm läßt sich entnehmen, daß nur über eine kurze Wickelzeit bzw. eine kurze Bandlänge nicht mit maximaler Anlagengeschwindigkeit Vₘₐₓ gewickelt wird. Der durch diese Betriebsweise mit konstanter Wickeldrehzahl n bedingte Zeitverlust gegenüber einem Aufwickeln mit maximaler Wickelgeschwindigkeit von Anfang an ist deshalb gering.

Im Diagramm der Fig.3 ist dieser Zeitverlust für verschiedene Durchmesserverhältnisse D_{V}/D_{I} aufgetragen.

In diesem Diagramm ist ferner in Abhängigkeit von dem Durchmesserverhältnis D_{V} / D_{I} das Antriebsmoment-Verhältnis aufgetragen. Da die maximale Bandgeschwindigkeit Vₘₐₓ erst beim Wickeldurchmesser D_{V} erreicht wird, der größer als der kleinste Durchmesser D_{I} ist, kann der elektromotorische Antrieb A₁, A₂ mit einer größeren Getriebeübersetzung ausgerüstet werden. Das bedeutet, daß ein Antriebsmotor mit einem entsprechend geringeren Moment eingesetzt werden kann. Z.B. ist bei einem Verhältnis ${\text{D}}_{\text{V}} {\text{/D}}_{\text{I}} \text{= 1,4}$ eine Verringerung des Antriebsmomentes des Motors auf 70% möglich. Der dabei eintretende Zeitverlust beträgt nur 1,3%. Berücksichtigt man aber, daß in der Praxis die ersten Windungen beim Anwickeln in keinem Fall mit maximaler Drehzahl bzw. maximaler Geschwindigkeit gewickelt werden können, ist der auf die Verringerung des Antriebsmomentes zurückzuführende Zeitverlust noch geringer. Der Zeitverlust kann allerdings auch dadurch kompensiert werden, daß man eine größere Bandgeschwindigkeit für die zweite Phase des Aufwickelvorganges wählt.

Die Erfindung ist nicht auf das beschriebene Ausführungsbeispiel mit Übersetzungsgetriebe beschränkt. Sie läßt sich auch bei Schaltgetrieben einsetzen. Entsprechend der gewählten Getriebeübersetzung ist eine Verringerung des Momentes des Antriebsmotors möglich.

Bei Aufwickelhaspeln mit Direktantrieb, d.h. ohne Übersetzungsgetriebe, ermöglicht die Erfindung eine Reduzierung der Maximaldrehzahl des Antriebsmotors.

## Patentansprüche

1. Aufwickelhaspel für Bänder (B), mit einem insbesondere für ein Übersetzungsgetriebe aufweisenden elektromotorischen Antrieb (A₁,A₂), der durch eine Steuer- und Regeleinrichtung (FT) auf verschiedene Wickelgeschwindigkeiten (V) schaltbar ist, wobei das Aufwickeln in der Anfangsphase mit bis zum Erreichen einer vorgegebenen maximalen Bandgeschwindigkeit (Vₘₐₓ) zunehmender Bandgeschwindigkeit und danach mit einer vorgegebenen Bandgeschwindigkeit erfolgt,
**dadurch gekennzeichnet,** daß das Aufwickeln sowohl in der Anfangsphase als auch danach mit konstantem Bandzug erfolgt, wobei in der Anfangsphase die Haspeldrehzahl (n) und danach die erreichte maximale Bandgeschwindigkeit (Vₘₐₓ) konstant gehalten werden.

2. Aufwickelhaspel nach Anspruch 1,
**dadurch gekennzeichnet,** daß das Aufwickeln mit konstanter Haspeldrehzahl (n) bis zu einem Coildurchmesser ${\text{D}}_{\text{V}} {\text{= 1,2 D}}_{\text{I}} {\text{- 2,0 D}}_{\text{I}}$ mit D_{I} als Coildurchmesser am Anfang des Aufwickelns erfolgt.

## Claims

1. A recoiler for strips (B), having an electric motor drive (A₁, A₂) which has more particularly a step-up transmission and can be switched by an opened and closed control device (ST) to different coiling speeds (V), wherein the coiling is performed in the initial phase at a strip speed increasing until a predetermined maximum strip speed (Vₘₐₓ) has been reached, and thereafter at a predetermined strip speed, characterized in that the coiling is performed both in the initial phase and also thereafter with a constant strip tension, the coiling speed (n) in the initial phase and thereafter the maximum strip speed (Vₘₐₓ) reached being kept constant.

2. A recoiler according to claim 1, characterized in that coiling is performed at a constant coiling speed (n) up to a coil diameter ${\text{D}}_{\text{V}} {\text{= 1.2 D}}_{\text{I}} {\text{- 2.0 D}}_{\text{I}}$, where D_{I} is the coil diameter at the start of coiling.

## Revendications

1. Bobinoir pour bandes (B) comprenant un dispositif d'entraînement (A ₁, A ₂) à moteur électrique notamment du type comportant un engrenage, ce dispositif d'entraînement pouvant être commuté selon différentes vitesses de bobinage (V) par l'intermédiaire d'un dispositif (FT) de commande et de régulation, le bobinage s'effectuant lors d'une phase initiale avec une vitesse croissante de bande jusqu'à atteindre une vitesse maximale prédéfinie (Vₘₐₓ), et, ensuite, avec une vitesse de bande prédéfinie, caractérisé en ce que le bobinage s'effectue, aussi bien lors de la phase initiale ainsi qu'après, avec une traction constante de bande, le nombre de tour (n) du bobinoir étant maintenu constant pendant la phase initiale et, la vitesse maximale atteinte (Vₘₐₓ) de bande étant ensuite maintenue constante.

2. Bobinoir selon la revendication 1, caractérisé en ce que le bobinage s'effectue avec un nombre de tour (n) du bobinoir constant jusqu'à un diamètre de bobineuse ${\text{D}}_{\text{V}} {\text{= 1,2 D}}_{\text{I}} {\text{- 2,0 D}}_{\text{I}}$ où D_{I} est le diamètre de bobine au début du bobinage.
